# FASCICULE DE BREVET EUROPEEN

(11) **EP 0 075 501 B1**
(45) Date de publication et mention de la délivrance du brevet: **15.01.1986**
(21) Numéro de dépôt: 82401613.3
(22) Date de dépôt: 01.09.1982
(51) Int. Cl.: B65D 63/10, F16L 3/12

(54) **Collier de serrage**
Bindestreifen
Locking tie

(30) Priorité: 23.09.1981 FR 8117949
(43) Date de publication de la demande: 30.03.1983
(73) Titulaire: LEGRAND, F-87045 Limoges Cédex (FR)
(72) Inventeur: Sarton, François, F-76890 Totes (FR); Roby, Gérard, F-76420 Bihorel (FR)
(74) Mandataire: CABINET BONNET-THIRION

## Description

La présente invention concerne d'une manière générale les colliers, communement dits colliers de serrage, du type de ceux mis en oeuvre par exemple pour assurer la liaison entre eux d'un faisceau de câbles dans une quelconque installation électrique, et/ou pour assurer, dans un quelconque équipement, l'assujettissement à un quelconque support d'un tel faisceau de câbles ou d'un ou plusieurs autres organes.

Elle vise plus particulièrement ceux de ces colliers de serrage qui comportent, d'un seul tenant, d'une part une lanière souple, qui présente transversalement, sur l'une au moins de ses faces, entre ses deux bords longitudinaux, une série de crans, et, d'autre part, une tête de fermeture, qui présente un passage propre à l'engagement de ladite lanière souple, pour fermeture, en boucle, sur elle-même, de celle-ci, et qui est équipée d'un cliquet propre à coopérer en retenue avec les crans de ladite lanière souple.

S'agissant par exemple de la liaison entre eux d'un faisceau de câbles, la lanière souple d'un tel collier de serrage est passée autour de ce faisceau avant d'être engagée dans le passage de sa tête de fermeture.

Elle est alors soumise à une traction, soit manuellement, soit, le plus souvent, à l'aide d'une pince adaptée à cet effet, pour assurer le serrage recherché des câbles concernés.

Au cours de cette traction, le cliquet échappe élastiquement, cran par cran, aux crans de la lanière souple, à la manière du cliquet d'une roue à rochet.

Au terme de cette traction, c'est-à-dire lorsque celle-ci est relâchée, le cliquet, qui est élastiquement articulé à la tête de fermeture qu'il équipe, s'arc-boute sur un ou plusieurs des crans de la lanière souple, et, s'opposant ainsi à tout mouvement rétrograde de celle-ci, il assure le maintien en boucle fermée sous tension de l'ensemble autour du faisceau de câbles concerne.

La sécurité du serrage assuré se trouve conditionnée, d'une part par la résistance à la traction de la lanière souple, et notamment de la zone d'enracinement de celle-ci à la tête de fermeture, et d'autre part par la résistance à la traction de la fermeture assurée au droit ou cliquet.

En pratique, cette dernière est usuellement à ce jour inférieure à la résistance propre à la traction de la lanière de fermeture, et c'est donc elle qui conditionne veritablement, pour un collier de serrage donné, la securité du serrage assuré par celui-ci.

Le plus souvent, les bords longitudinaux de la lanière souple sont parallèles entre eux, perpendiculairement aux faces longitudinales de cette lanière souple, en sorte que la section transversale de celle-ci est globalement rectangulaire, et il en est de même pour les parois correspondantes du passage de la tête de fermeture.

Par suite, c'est contre une paroi de ce passage opposée au cliquet que celui-ci applique, en position de fermeture, la lanière souple.

C'est le cas par exemple dans le document FR-A 2.100.502, dans lequel, en outre, ladite paroi d₃ son passage étant continue, la tête de fermeture est refermée sur elle-même.

Certes, dans le brevet américain N° 2.977.145, les bords longitudinaux de la lanière souple sont transversalement obliques l'un par rapport à l'autre, et il en est de même pour les parois correspondantes du passage de la tête de fermeture.

Mais, dans ce brevet américain, les bords longitudinaux de la lanière souple se rapprochent transversalement l'un de l'autre en direction de la face de ladite lanière souple presentant les crans propres à coopérer avec le cliquet correspondant, sans, d'ailleurs, que les raisons d'une telle disposition soient explicitées.

Il en résulte que, comme précédemment, c'est contre la paroi du passage de la tête de fermeture opposée au cliquet, ou paroi de fond, que ce cliquet, en position de fermeture, applique la lanière souple.

Dans le document BE-A 847.500, les bords longitudinaux de la lanière souple sont pour partie transversalement obliques l'un par rapport à l'autre, en se rapprochant transversalement l'un de l'autre en direction opposée à la face de ladite lanière souple présentant les crans propres à coopérer avec le cliquet correspondant, et le passage de la tête de fermeture comporte, en correspondance avec les parties ainsi transversalement obliques l'une par rapport à l'autre desdits bords longitudinaux de la lanière souple, deux parois latérales qui, sur une partie au moins de leurs dimensions, sont, de manière similaire, transversalement obliques l'une par rapport à l'autre.

Comme précédemment, les raisons d'une telle disposition ne sont pas explicitées.

En outre, dans ce document BE-A 847.500, la tête de fermeture se trouve ouverte par une fente, pour engagement de la lanière souple par le côté, en sorte qu'il est nécessaire de prévoir entre elle et ladite lanière souple des moyens d'accrochage propres à permettre son verrouillage par cette dernière.

Sans que les conditions d'appui de la lanière souple sous la sollicitation du cliquet soient précisées, il y a tout lieu de penser que, comme précédemment, et d'ailleurs tel que représenté, cet appui se fait sur la partie plane de la paroi concernée du passage de la tête de fermeture, de part et d'autre de sa fente; à défaut, les moyens d'accrochage prévus entre la tête de fermeture et la lanière souple pour son verrouillage pourraient faillir à leur fonction.

La présente invention a d'une manière générale pour objet une disposition différente, qui s'avère conduire avantageusement à une résistance à la traction supérieure pour la fermeture assurée au droit au cliquet.

De manière plus précise, elle a pour objet un collier de serrage du genre comportant, d'un seul tenant, d'une part une lanière souple, qui présente transversalement, sur l'une au moins de ses faces, entre ses deux bords longitudinaux, une série de crans, et d'autre part une tête de fermeture qui présente un passage propre à l'engagement de ladite lanière souple, pour fermeture, en boucle, sur elle-même, de celle-ci, et qui est équipée d'un cliquet propre à cooperer en retenue avec les crans de ladite lanière souple, lesdits bords longitudinaux de ladite lanière souple étant au moins pour partie transversalement obliques l'un par rapport à l'autre, en se rapprochant transversalement l'un de l'autre en direction opposée à la face de ladite lanière souple présentant les crans propres à coopérer avec ledit cliquet et le passage de la tête de fermeture comportant, en correspondance avec les parties ainsi transversalement obliques l'une par rapport à l'autre des bords longitudinaux de la lanière souple, deux parois latérales qui, sur une partie au moins de leurs dimensions, sont, de manière similaire, transversalement obliques l'une par rapport à l'autre (BE-A-847 500) ce collier de serrage étant caractérisé en ce que la tête de fermeture est refermée sur elle-même, de telle sorte qu'il se développe, par effet de coin, sous la sollicitation du cliquet, un pincement transversal de ladite lanière souple entre les parois latérales correspondantes dudit passage de la tête de fermeture, avec subsistance d'un jeu (J) entre la face intérieure de la lanière souple, d'une part, et la paroi transversale correspondante du passage de la tête de fermeture, d'autre part.

Grace à cet effet de coin, qui ne se retrouve dans aucun des documents ci-dessus, la résistance à la traction de la fermeture assurée alors par le cliquet conjointement avec l'appui, sous la sollicitation de celui-ci, de la lanière souple contre les parois correspondantes du passage de la tête de fermeture, se trouve, les conditions étant égales par ailleurs, notablement ameliorée, et, donc, notablement augmentée, dans les mêmes proportions, la capacité globale de serrage du collier de serrage concerné.

Suivant l'invention, pour accroître encore cette résistance à la traction, il est proposé d'augmenter le frottement entre la lanière souple et les parois correspondantes du passage de la tête de fermeture.

A cet effet, et suivant l'invention, les parties transversalement obliques l'une par rapport à l'autre des bords longitudinaux de la lanière souple, au moins, sont granitées, par exemple par électro-érosion, et/ou il en est de même, au moins, pour les parties transversalement obliques l'une par rapport à l'autre des parois latérales du passage de la tête de fermeture.

Les caractéristiques et avantages de l'invention ressortiront d'ailleurs de la description qui va suivre, à titre d'exemple, en référence aux dessins schématiques annexés sur lesquels:
la figure 1 est, avec un arrachement local, une vue en élévation d'un collier de serrage suivant l'invention; .
la figure 2 reprend, à échelle supérieure, le détail de la figure 1 repéré par un encart Il sur celle-ci;
la figure 3 est, à l'échelle de la figure 2, une vue en coupe transversale du collier de serrage suivant l'invention, suivant la ligne III-III de la figure 2:
la figure 4 reprend, à échelle supérieure, et avec un arrachement local, le détail de la figure 1 repéré par un encart IV sur celle-ci;
la figure 5 est, à l'échelle de la figure 4, une vue partielle en plan du collier de serrage suivant l'invention, suivant la flèche V de la figure 4;
les figures 6 et 7 sont des vues partielles en perspective de ce collier de serrage, suivant respectivement les flèches VI et Vll de la figure 5;
la figure 8 est une vue en élévation illustrant la mise en oeuvre du collier de serrage suivant l'invention;
la figure 9 est, à échelle supérieure, une vue en plan coupe, suivant la ligne IX-IX de la figure 8, de ce collier de serrage, au cours d'une première phase de sa mise en oeuvre;
la figure 10 est une vue analogue à celle de la figure 9, pour la phase finale de la mise en oeuvre du collier de serrage suivant l'invention.

Tel qu'illustré sur ces figures, le collier de serrage suivant l'invention, qui, de manière usuelle, peut par exemple être réalisé par moulage d'une quelconque matière synthétique appropriée, comporte, d'une manière générale, d'un seul tenant, d'une part une lanière souple 10, et, d'autre part, à l'une des extrémités de celle-ci, une tête de fermeture 11.

Sur l'une au moins de ses faces, et, en pratique, sur une seule de celles-ci, qui en forme la face supérieure, ou extérieure, 12, dans la forme de réalisation représentée, la lanière souple 10 présente transversalement, entre ses deux hords longitudinaux 13, une série de crans 15.

En pratique, dans la forme de réalisation représentée, les crans 15, qui sont disposés à pas réguliers, sont établis entre deux bordures derive massives 16, à niveau avec celles-ci.

Quoi qu'il il en soit, il s'agit de crans à flancs dissymétriques, celui, 17, de leurs flancs qui est plus proche de la tête de fermeture 11 étant plus raide, et en pratique quasi vertical, que celui, 18, qui est le plus éloigné de cette tête de fermeture 11, figure 2.

Il résulte de ce qui précède que la face supérieure, ou extérieure, 12, de la lanière souple 10 se réduit en pratique à celle des bordures de rive 16.

Dans la forme de réalisation représentée, sa face inférieure, ou intérieure, 20, est plane, et s'étend parallèlement à sa face supérieure 12; en variante, cette face inférieure, ou intérieure, 20, peut être par exemple plus ou moins cintrée, en présentant une convexité vers l'extérieur ou vers l'intérieur.

Dans cette forme de réaliastion, conforme à l'invention, les bords longitudinaux 13 de la lanière souple 10 sont au moins pour partie transversalement obliques l'un par rapport à l'autre.

En pratique, dans la forme de réalisation représentée, seule une partie 21 de ces bords longitudinaux 13, celle la plus proche de la face inférieure, ou intérieure, 20, est ainsi transversalement oblique, la partie 22 restante, celle la plus proche de la face supérieure, ou extérieure, 12, étant, au droit des bordures de rive 16, perpendiculaire à cette face supérieure, ou extérieure, 12.

Dans la forme de réalisation representée conforme à l'invention par leurs parties transversalement obliques l'une par rapport à l'autre 21, les bords longitudinaux 13 de la lanière souple 10 se rapprochent transversalement l'un de l'autre en direction opposée à la face supérieure, ou extérieure, 12, de cette lanière souple 10 présentant les crans 15.

Autrement dit, par les parties 21 en question, les bords longitudinaux 13 de la lanière souple 10 - se rapprochent transversalement l'un de l'autre de la face à crans de la lanière souple 10 à la face opposée de celle-ci.

Ainsi, et comme il est mieux visible à la figure 3, la section transversale de la lanière souple 10 est au moins pour partie trapézoidale, avec une base de moindre longueur du côté de sa face opposée à celle presentant des crans.

De préférence, et tel que schématisé en grisé sur la figure 4, les parties transversalement obliques l'une par rapport à l'autre 21, au moins, des bords longitudinaux 13 de la lanière souple 10 sont granitées.

Un tel granitage, qui se traduit par une certaine rugosité de surface, et qui peut par exemple être obtenu de manière usuelle par électro-érosion, peut également, et de préférence, s'étendre sur la face inférieure, ou intérieure, 20, de la lanière souple 10.

En pratique, dans la forme de réalisation représentée, la lanière souple 10 s'enracine dans la tête de fermeture 11 par une languette de liaison 23, de même largeur, mais dépourvue de crans, et, à son extrémité opposée à cette tête de fermeture 11, elle se prolonge par une languette de préhension 24, munie, elle, de crans 25, pour en faciliter la préhension.

Dans la forme de réalisation représentée, ces crans 25 sont établis sur la face inférieure de la languette de préhension 24, et donc sur la face de celle-ci opposée à la face de la lanière souple 10 présentant des crans 15.

De manière connue en soi, la tête de fermeture 11 du collier de serrage suivant l'invention présente un passage 27 propre à l'engagement, par la languette de préhension 24, de la lanière souple 10, pour fermeture, en boucle, sur elle-même, de celle-ci, et elle est équipée d'un cliquet 28 propre à coopérer en retenue avec les crans 15 de ladite lanière souple 10.

Dans la forme de réalisation représentée, le passage 27 de la tête de fermeture 11 s'étend globalement perpendiculairement au plan général moyen au repos de la lanière souple 10, en sorte que, ainsi qu'il apparaîtra ci-après, lorsque celle-ci est fermée en boucle, ses deux extrémités, à savoir celle par laquelle elle s'enracine à la tête de fermeture 11, d'une part, et celle par laquelle elle est engagée dans le passage 27 de cette tête de fermeture 11, d'autre part, sont sensib!ement perpendiculaires l'une à l'autre.

Ainsi donc, dans cette forme de réalisation, le collier de serrage faisant l'objet de l'invention est un collier du type à tête "perpendiculaire".

Mais, il va de soi que l'invention s'étend aussi bien aux colliers de serrage du type à tête "tangentielle" c'està-dire aux colliers de serrage dans lesquels le passage de la tête de fermeture s'étend sensiblement parallèlement au plan général moyen au repos de la lanière souple 10, les deux extrémités de celle-ci étant alors globalement parallèlement l'une à l'autre lorsqu'elle est fermée en boucle sur elle-même.

En plan, et tel qu'il est mieux visible par exemple à la figure 5, la tête de fermeture 11 forme un cadre, de contour globalement rectangulaire.

Les deux bords transversaux de ce cadre, c'est-à-dire ceux de ses bords qui sont sensiblement perpendiculaires à la lanière souple 10, sont massifs et s'étendent à pleine hauteur.

Par contre, dans la forme de réalisation représentée, les bords latéraux du cadre formant ainsi la tête de fermeture 11, c'est-à-dire ceux des bords de ce cadre qui sont sensiblement parallèles à la lanière souple 10, présentent chacun, dans leur zone médiane, une large échancrure 29.

En pratique, cette échancrure 29 est ouverte en direction de celle des faces de la tête de fermeture 11 sur laquelle débouche la sortie du passage 27 que comporte cette tête de fermeture 11, dans le sens d'engagement de la lanière souple 10.

Ainsi qu'on le notera, c'est dans la zone médiane de la tête de fermeture 11 que la lanière souple 10 s'enracine dans celle-ci par la languette de liaison 23.

Autrement dit, la lanière souple 10 s'enracine dans la tête de fermeture 11 entre les faces de cette tête de fermeture 11 sur lesquelles s'ouvre le passage 27 que comporte celle-ci.

En pratique, dans la forme de réalisation représentée, du côté de la lanière souple 10, celle des faces de la tête de fermeture 11 sur laquelle s'ouvre l'entrée du passage 27 que comporte celle-ci, dans le sens d'engagement de ladite lanière souple 10, présente un pan oblique 30, à compter de ladite lanière souple 10.

Tout en restant massive, et ainsi robuste et relativement rigide, la tête de fermeture 11 se trouve de ce fait avantageusement allégée, et il en résulte notamment une économie de matière non négligeable, sans incidence sur les caractéristiques mécaniques de l'ensemble.

Intérieurement, le passage 27 de la tête de fermeture 11 est délimité, globalement, par deux parois transversales 32, 33, sensiblement perpendiculaires à la lanière souple 10, la première relativement éloignée de cette lanière souple 10, la deuxième relativement proche de celle-ci, et par deux parois latérales 34 semblables.

Dans la forme de réalisation représentée, les crans 15 de la lanière souple 10 étant disposés sur la face supérieure, ou extérieure, 12, de celle-ci, le cliquet 28 s'étend à compter de la paroi transversale 32 du passage 27 de la tête de fermeture 11, c' est-à-dire à compter de celle des parois transversales du passage 27 qui, comme précisé ci-dessus, est la plus éloignée de la lanière souple 10.

Le cliquet 28 est issu d'un seul tenant de la paroi 32, par une zone de moindre épaisseur 36 formant charnière.

Compte tenu du matériau constitutif du collier de serrage conforme à l'invention, il est ainsi élastiquement articulé à la tête de fermeture 11 qu'il équipe, et, au repos, il définit avec la paroi transversale 33 opposée du passage 27 de celle-ci un col 37 de largeur L1 inférieure à l'épaisseur L2 de la lanière souple 10, figures 5 et 2.

Dans la forme de réalisation représentée, le cliquet 28 s'étend tout entier à l'intérieur du passage 27 de la tête de fermeture 11, sensiblement parallèlement à ses parois transversales 32, 33.

Autrement dit, dans cette forme de réalisation, le cliquet 28 ne fait pas saillie sur la tête de fermeture 11.

Il est à noter, toutefois, que, de manière connue en soi, son extrémité libre s'étend au droit des échancrures 29 de la tete de fermeture 11, ce qui, notamment, en facilite le moulage.

Le basculement, dans un sens, du cliquet 28 est délimité par la paroi transversale 32 correspondante du passage 27 de la tête de fermeture 11, ce cliquet 28 pouvant directement venir en appui contre cette paroi transversale 32, dont il n'est normalement séparé que par une échancrure borgne 40.

Son basculement dans l'autre sens est également délimité par la paroi transversale 32 du passage 27 de la tête de fermeture 11, un talon 41 qu' il comporte à cet effet à sa base pouvant venir en appui contre la partie correspondante de cette paroi transversale 32.

A son extrémité libre, le cliquet 28 comporte, dans la forme de réalisation représentée, deux dents 43, par lesquelles il est adapté à coopérer en retenue avec les crans 15 de la lanière souple 10.

Dans le mode de réalisation de l'invention, et de manière similaire aux bords longitudinaux 13 de la lanière souple 10, les deux parois laterales 34 du passage 27 de la tête de fermeture 11 sont, sur une partie au moins de leurs dimensions, transversalement obliques l'une par rapport à l'autre.

En pratique, dans la forme de réalisation représentée, chacune de ces parois latérales 34 comporte une partie 44, sensiblement parallèle à la lanière souple 10 et une partie 45 oblique sur celle-ci.

Dans le mode de réalisation du collier de serrage faisant l'object de l'invention, les parties transversalement obliques l'une par rapport à l'autre 45 que comportent ainsi les parois latérales 34 du passage 27 de la tête de fermeture 11 se rapprochent transversalement l'une de l'autre en direction opposée au cliquet 28.

Elles s'étendent au moins pour partie au droit de l'extrémité libre de celui-ci.

En pratique, dans la forme de réalisation représentée, et ainsi qu'il est mieux visible à la figure 6, elles s'étendent sur toute la hauteur du passage 27 de la tête de fermeture 11.

De préférence, et tel qu'il est schématisé en grisé sur cette figure 6, elles sont granitées, suivant un processus et pour les raisons précisées ci-dessus.

En pratique, et de manière connue en soi, le passage 27 de la tête de fermeture 11 présente, intérieurement, deux épaulements coplanaires 47 disposés chacun respectivement de part et d'autre du cliquet 28, figures 4, 5 et 7.

Dans le mode de réalisation de l'invention, et ainsi qu'il apparaitra ci-après, ces épaulements 47 sont suffisamment proches de l'extrémité libre du cliquet 28 pour être propres à l'appui de la lanière souple 10 lors de l'engagement de celle-ci dans ledit passage 27.

En pratique, ces épaulements 47 sont en décrochement par rapport à la paroi transversale 32 correspondante de ce passage 27, en direction de la paroi transversale opposée 33 de celui-ci.

Cependant, pour des commodités de moulage, et ainsi qu'il est mieux visible à la figure 7, ils présentent une largeur plus grande au droit du talon 41 du cliquet 28 qu'au droit de l'extrémité libre de celui-ci.

Pour sa mise en oeuvre, et s'agissant, par exemple, tel que schématisé par des hachures à la figure 8, d'assurer la liaison entre eux d'un faisceau de câbles 50, le collier de serrage suivant l'invention est passé autour de ce faisceau de câbles 50, et, par la languette de préhension 24, sa lanière souple 10 est engagée dans le passage 7 de sa tête de fermeture 11.

Sous les effets de la traction qui lui est exercée, cette lanière souple 10 vient, par ses bordures de rive 16, en appui contre les épaulements 47 prévus, à cet effet, dans le passage 27 de la tête de fermeture 11, figure 9.

Conjointement, au cours de cette traction, le cliquet 28 échappe élastiquement, cran par cran, aux crans 15 de la lanière souple 10, son basculement correspondant vers l'arrière se trouvant limité par la paroi transversale 32 du passage 27 de la tête de fermeture 11.

Lorsque, figure 10, la traction ainsi exercée sur la lanière souple 10 du collier de serrage suivant l'invention pour mise en oeuvre de celui-ci est relâchée, le cliquet 28 repousse élastiquement cette lanière souple 10 en direction de la face transversale 33 du passage 27 de la tête de fermeture 11 qui lui est opposée.

Les parties transversaiement obliques 21 des bords longitudinaux 13 de cette lanière souple 10 viennent alors au contact des parties transversalement obliques 45 correspondantes des parois latérales 34 du passage 27.

De ce fait, sous la sollicitation du cliquet 28, il se développe, par un effet de coin, un pincement transversal de la lanière souple 10 entre les parois latérales 34 du passage 27 de la tête de fermeture 11, de nature à affermir, de manière d'autant plus sûre qu'elle intervient entre dès surfaces granitées, la fermeture elle-même ainsi assurée de la lanière souple 10.

Suivant l'invention et tel qu'il est mieux visible à la figure 10, il a été prévu qu'un jour J subsiste alors entre la face inférieure, ou intérieure, 20, de la lanière souple 10, d'une part, et la paroi transversale 33 correspondante du passage 27 de la tête de fermeture 11, d'autre part.

Mais, notamment si, sous la sollicitation du cliquet 28, cette lanière soupie 10 prend transversalement une flèche, un tel jour peut, au moins localement, disparaître.

La présente invention ne se limite d'ailleurs pas à la forme de réalisation représentée, mais englobe toute variante d'exécution.

Par exemple, l'expression "globalement obliques" appliquée à tout ou partie des bords longitudinaux de la lanière souple n'implique pas nécessairement que ladite partie des dits bords soit plane, comme plus particulièrement envisagée dans la forme de réalisation représentée; elle pourrait au contraire être par exemple au moins en partie courbe.

De plus, au lieu d'être trapézoïdale, la partie concernée de la section transversale de la laniére souple pourrait par exemple être triangulaire.

En outre, comme mentionné ci-dessus, le domaine d'application de l'invention ne se limite pas aux colliers de serrage dont la tête de fermeture est du type "perpendiculaire", mais s'étend au contraire aussi bien aux colliers de serrage dont la tête de fermeture est du type "tangentiel".

En outre, le domaine d'application de l'invention n'est pas non plus limité aux colliers de serrage à crantage extérieur, c' est-à-dire aux colliers de serrage dont les crans 15 de la lanière souple 10 se trouvent dirigés vers 1, extérieur lors de leur mise en oeuvre, comme décrit ci-dessus, mais s'étend au contraire aussi bien aux colliers de serrage à crantage intérieur, c'est-à-dire aux colliers de serrage dont les crans se trouvent alors dirigés vers l'intérieur lors d'une telle mise en oeuvre.

Enfin, dans tous les cas, des crans peuvent être prévus sur l'une et l'autre des faces de la laniére souple 10, les crans prévus ainsi sur la face inférieure, ou intérieure, de celle-ci pouvant coopérer avec par exemple une dent établie en regard du cliquet 28, dans le passage 27 de la tête de fermeture 11.

## Revendications

1) Collier de serrage du genre comportant, d'un seul tenant, d'une part une lanière souple (10), qui présente transversalement, sur l'une au moins (12) de ses faces, entre ses deux bords longitudinaux (13), une série de crans (15), et d'autre part une tête de fermeture (11), qui présente un passage (27) propre à l'engagement de ladite lanière souple (10), pour fermeture, en boucle, sur elle-même, de celle-ci, et qui est équipée d'un cliquet (28) propre à coopérer en retenue avec les crans (15) de ladite lanière souple (10), lesdits bords longitudinaux (13) de ladite lanière souple (10) étant au moins pour partie transversalement obliques l'un par rapport à l'autre, en se rapprochant transversalement l'un de l'autre en direction opposée à la face (12) de ladite lanière souple (10) présentant les crans (15) propres à coopérer avec ledit cliquet (28), et le passage (27) de la tête de fermeture (11) comportant, en correspondance avec les parties ainsi transversalement obliques l'une par rapport à l'autre des bords longitudinaux (13) de la lanière souple (10), deux parois latérales (34) qui, sur une partie au moins de leurs dimensions, sont, de manière similaire, transversalement obliques l'une par rapport à l'autre, caractérisé en ce que la tête de fermeture (11) est refermée sur elle-même, de telle sorte qu'il se développe, par effet de coin, sous la sollicitation du cliquet (28), un pincement transversal de ladite lanière souple (10) entre les parois latérales (34) correspondantes dudit passage (27) de la tête de fermeture (11), avec subsistance d'un jeu (J) entre la face intérieure (20) de la lanière souple (10), d'une part, et la paroi transversale (33) correspondante du passage (27) de la tête de fermeture, d'autre part.

2. Collier de serrage suivant la revendication 1, caractérisé en ce que, par leurs parties transversalement obliques l'une par rapport à l'autre les parois latérales (34) du passage (27) de la tête de fermeture (11) se rapprochent transversalement l'une de l'autre en direction opposée au cliquet (28).

3. Collier de serrage suivant l'une quelconque des revendications 1, 2, caractérisé en ce que les parties transversalement obliques l'une par rapport à l'autre des parois latérales (34) du passage (27) de la tête de fermeture (11) s'étendent au moins pour partie au droit de l'extrémité libre du cliquet (28).

4. Collier de serrage suivant l'une quelconque des revendications 1 à 3, caractérisé en ce que les parties transversalement obliques l'une par rapport à l'autre des bords longitudinaux (13) de la lanière souple (10), au moins, sont granitées.

5. Collier de serrage suivant l'une quelconque des revendications 1 à 4, caractérisé en ce que les parties transversalement obliques l'une par rapport à l'autre des parois latérales (34) du passage (27) de la tête de fermeture (11), au moins, sont granitées.

6. Collier de serrage suivant l'une quelconque des revendications 1 à 5, dans lequel le passage (27) de la tête de fermeture (11) présente deux épaulements coplanaires (47) disposés chacun respectivement de part et d'autre du cliquet (28), caractérisé en ce que lesdits épaulements (47) sont suffisamment proches de l'extrémité libre dudit cliquet (28) pour être propres à l'appui de la lanière souple (10) lors de l'engagement de celle-ci dans ledit passage (27).

7. Collier de serrage suivant la revendication 6, caractérisé en ce que lesdits épaulements (47) sont en décrochement par rapport à la paroi (32) du passage (27) de la tête de fermeture (11) dont est issu le cliquet (28) en direction de la paroi opposée dudit passage (27).

8. Collier de serrage suivant l'une quelconque des revendications 6, 7, dans lequel le cliquet (28) comporte un talon (41), caractérisé en ce que lesdits épaulements (47) ont une largeur plus grande au droit dudit talon (41) qu'au droit de l'extrémité libre du cliquet (28).

9. Collier de serrage suivant l'une quelconque des revendications 1 à 8, caractérisé en ce que la lanière souple (10) s'enracine à la tête de fermeture (11) dans la zone médiane de celle-ci, entre les faces de cette tête de fermeture (11) sur lesquelles s'ouvre le passage (27) que comporte celle-ci.

10. Collier de serrage suivant la revendication 9, caractérisé en ce que, du côté de la lanière souple (10), celle des faces de la tête de fermeture (11) sur laquelle s'ouvre l'entrée du passage (27) que comporte celle-ci présente un pan oblique (30).

## Claims

1. A clamping clip of the kind comprising, in one piece, on the one hand a flexible strap (10) which is provided transversely with a series of teeth (15) on one at least (12) of its faces, between its two longitudinal edges (13), and on the other hand a closure head (11) having a passage (27) for engagement of the flexible strap (10) in order for the flexible strap to be closed on to itself on a loop configuration, the closure head being provided with a pawl (28) capable of coming into retaining co-operation with the teeth (15) of said flexible strap (10), said longitudinal edges (13) of said flexible strap (10) being at least in part transversely inclined with respect to each other, coming transversely closer together in the opposite direction to the face (12) of said flexible strap (10) having the teeth (15) co-operable with said pawl (28), and the passage (27) of the closure head (11) being provided, in corresponding relationship to the parts which are thus transversely inclined with respect to each other of the longitudinal edges (13) of the flexible strap (10), with two side walls (34) which, over a part at least of their dimensions, are similarly transversely inclined with respect to each other, characterised in that the closure head (11) is closed back on to itself in such a way that, by a wedge effect, under the force applied by the pawl (28), the flexible strap (10) is transversely pinched between the corresponding side walls (34) of said passage (27) of the closure head (11), with a clearance (J) being left between the inside face (20) of the flexible strap (10) on the one hand and the corresponding side wall (33) of the passage (27) of the closure head on the other hand.

2. A clamping clip according to claim 1 characterised in that, by means of their parts which are transversely inclined one with respect to the other, the side walls (34) of the passage (27) of the closure head (11) come transversely closer together in the opposite direction to the pawl (28).

3. A clamping clip according to claim 1 or claim 2 characterised in that the parts which are transversely inclined with respect to each other of the side walls (34) of the passage (27) of the closure head (11) extend at least in part in line with the free end of the pawl (28).

4. A clamping clip according to any one of claims 1 to 3 characterised in that the parts which are transversely inclined with respect to each other of the longitudinal edges (13) of the flexible strap (10) at least are pebbled.

5. A clamping clip according to any one of claims 1 to 4 characterised in that the parts which are transversely inclined with respect to each other of the side walls (34) of the passage (27) in the closure head (11) at least are pebbled.

6. A clamping clip according to any one of claims 1 to 5 wherein the passage (27) in the closure head (11) has two coplanar shoulders (47) which are each disposed on respective sides of the pawl (28) characterised in that said shoulders (47) are sufficiently close to the free end of said pawl (28) to be capable of supporting the flexible strap (10) when it is engaged in said passage (27).

7. A clamping clip according to claim 6 characterised in that said shoulders (47) are set back with respect to the wall (32) of the passage (27) in the closure head (11) from which the pawl (28) extends in the direction of the opposite wall of said passage (27).

8. A clamping clip according to either one of claims 6 and 7 wherein the pawl (28) comprises a heel portion (41) characterised in that the width of said shoulders (47) is greater in line with said heel portion (41) than in line with the free end of the pawl (28).

9. A clamping clip according to any one of claims 1 to 8 characterised in that the flexible strap (10) is connected to the closure head (11) in the middle region thereof between the faces of said closure head (11) at which the passage (27) in the closure head opens.

10. A clamping clip according to claim 9 characterised in that, at the side towards the flexible strap (10), that one of the faces of the closure head (11) at which the entrance of the passage (27) in the closure head opens has an inclined surface portion (30).

## Patentansprüche

1. Bindestreifen von der Art, die in einem Stück einerseits einen biegsamen Riemen (10) besitzt, der in Querrichtung auf mindestens einer (12) seiner Seiten zwischen seinen beiden Längsrändern (13) eine Reihe von Rasten (15) besitzt und andererseits einen Verschlußkopf (11), der einen Durchgang (27) aufweist, der geeignet ist für die Einführung dieses biegsamen Riemens (10) für dessen Verscnluß als Ring in sich selbst, und der mit einer Sperrklinke (28) ausgerüstet ist, die dazu geeignet ist, in Rückhaltung mit den Rasten (15) dieses biegsamen Riemens (10) zusammenzuwirken, wobei diese Längsränder (13) dieses biegsamen Riemens (10) mindestens zum Teil in Querrichtung in bezug aufeinander schräg sind, indem sie sich in Querrichtung einander in der Richtung nähern, die der Seite (12) dieses biegsamen Riemens (10) entgegengesetzt ist, die die Rasten (15) aufweist, die dazu geeignet sind, mit dieser Sperrklinke (28) zusammenzuwirken, und der Durchgang (27) des Verschlußkopfes (11) in Entsprechung mit den auf diese Weise in Querrichtung in bezug aufeinander schrägen Teile der Längsränder (13) des biegsamen Riemens (10) zwei seitliche Wände (34) aufweist, die zumindest auf einem Teil ihrer Abmessungen auf gleichartige Weise in Querrichtung schräg in bezug aufeinander sind, dadurch gekennzeichnet, daß der Verschlußkopf (11) in sich selbst geschlossen ist, so daß sich durch Keilwirkung unter der Belastung der Sperrklinke (28) ein Querverklemmen dieses biegsamen Riemens (10) zwischen den entsprechenden seitlichen Wänden (34) dieses Durchgangs (27) des Verschlußkopfes (11) entwickelt, unter Bestehenbleiben eines Spiels (J) zwischen der inneren Seite (20) des biegsamen Riemens (10) einerseits und der entsprechenden Querwand (33) des Durchgangs (27) des Verschlußkopfes andererseits.

2. Bindestreifen nach Anspruch 1, dadurch gekennzeichnet, daß die seitlichen Wände (34) des Durchgangs (27) des Verschlußkopfes (11) mit ihren in Querrichtung in bezug aufeinander schrägen Teilen sich in Querrichtung in der der Sperrklinke (28) entgegengesetzten Richtung einander nähern.

3. Bindestreifen nach einem der Ansprüche 1 und 2, dadurch gekennzeichnet, daß die in Querrichtung in bezug aufeinander schrägen Teile der seitlichen Wände (34) des Durchgangs (27) des Verschlußkopfes (11) sich zumindest zum Teil in Höhe des freien Endes der Sperrklinke (28) erstrecken.

4. Bindestreifen nach einem der Ansprüche 1 bis 3, dadurch gekennzeichnet, daß zumindest die in Querrichtung in bezug aufeinander schrägen Teile der Längsränder (13) des biegsamen Riemens (10) granitiert sind.

5. Bindestreifen nach einem der Ansprüche 1 bis 4, dadurch gekennzeichnet, daß zumindest die in Querrichtung in bezug aufeinander schrägen Teile der seitlichen Wände (34) des Durchgangs (27) des Verschlußkopfes (11) granitiert sind.

6. Bindestreifen nach einem der Ansprüche 1 bis 5, bei dem der Durchgang (27) des Verschlußkopfes (11) zwei koplanare Schultern (47) aufweist, die auf der einen bzw. der anderen Seite der Sperrklinke (28) angeordnet sind, dadurch gekennzeichnet, daß diese Schultern (47) ausreichend nahe bei dem freien Ende dieser Sperrklinke (28) sind, um geeignet zu sein für die Auflage des biegsamen Riemens (10) bei dessen Einführung in diesen Durchgang (27).

7. Bindestreifen nach Anspruch 6, dadurch gekennzeichnet, daß diese Schultern (47) bezüglich der Wand (32) des Durchgangs (27) des Verschlußkopfes (11) verschoben sind, von der die Sperrklinke (28) ausgeht, und zwar in Richtung der entgegengesetzten Wand dieses Durchgangs (27).

8. Bindestreifen nach einem der Ansprüche 8, 7, bei dem die Sperrklinke (28) einen Ansatz (41) besitzt, dadurch gekennzeichnet, daß diese Schultern (47) eine größere Breite in Höhe dieses Ansatzes (41) als in Höhe des freien Endes der Sperrklinke (28) haben.

9. Bindestreifen nach einem der Ansprüche 1 bis 8, dadurch gekennzeichnet, daß der biegsame Riemen (10) an dem Verschlußkopf (11) in dessen mittleren Zone zwischen den Seiten dieses Verschlußkopfes (11) verwurzelt ist, an denen sich der Durchgang (27) öffnet, den dieser besitzt.

10. Bindestreifen nach Anspruch 9, dadurch gekennzeichnet, daß auf der Seite des biegsamen Riemens (10) diejenige der Seiten des Verschlußkopfes (11), auf der sich der Eingang des Durchgangs (27) öffnet, den dieser besitzt, eine schräge Fläche (30) aufweist.
